# EUROPÄISCHE PATENTSCHRIFT

(11) **EP 2 727 688 B1**
(45) Veröffentlichungstag und Bekanntmachung des Hinweises auf die Patenterteilung: **13.03.2019**
(21) Anmeldenummer: 13450043.8
(22) Anmeldetag: 26.09.2013
(51) Int. Cl.: B25H 3/00, B25H 3/02

(54) **Ordnungssystem für Werkzeuge, Maschinenteile und dgl.**
Ordering system for tools, machine parts and the like
Système de mise en ordre pour outils, éléments de machines ou analogues

(30) Priorität: 31.10.2012 AT 11702012
(43) Veröffentlichungstag der Anmeldung: 07.05.2014
(73) Patentinhaber: WZV - Werkzeugvertriebs GmbH, 1230 Wien (AT)
(72) Erfinder: Linshalm, Elmar, 1230 Wien (AT); Russold, Arnold, 1100 Wien (AT); Hubacek,Mag. Roland, 2102 Hagenbrunn (AT)
(74) Vertreter: KLIMENT & HENHAPEL

(56) Entgegenhaltungen:
- EP-A1- 2 395 457
- EP-A2- 2 457 702
- US-A1- 2004 140 362

## Beschreibung

Die Erfindung bezieht sich auf ein Ordnungssystem für Werkzeuge, Maschinenteile und dgl., bei dem die Werkzeuge und dgl. auf einer Unterlage aufgenommen werden, die als Vertiefungen ausgebildete Aufnahmen für die Werkzeuge, Maschinenteile und dgl. aufweist, wobei die Kontur der Aufnahmen auf die Außenkontur der aufzunehmenden Werkzeuge, Maschinenteile und dgl. abgestimmt ist, und am Grund der Vertiefungen RFID-Chips angeordnet sind, auf denen eine Kennung des jeweiligen Werkzeuges, Maschinenteils und dgl. gespeichert ist, und ferner ein Lesegerät zum Lesen und Übertragen der Kennungen angeordnet ist.

In den verschiedensten Bereichen des menschlichen Lebens haben sich zur Identifizierung RFID-Chips (Radio Frequency Identification) bewährt. Radio Frequency Identification ist ein Verfahren zur Identifizierung und/oder Lokalisierung von Gegenständen. Produkte, die mit einem RFID-Chip versehen sind, können mittels eines RFID-Lesegerätes erfasst werden. Das Lesegerät liest eine Kennung aus. Mittels dieser Kennung kann das Produkt identifiziert werden.

In der EP 2 457 702 A1 der Anmelderin ist ein Ordnungssystem der eingangs genannten Art beschrieben, durch das es verhältnismäßig einfach ist ein fehlendes Werkzeug und dgl. über den RFID-Chip auf oder in der Unterlage zu identifizieren und z.B. eine Bestellung für ein neues Werkzeug als Ersatz zu dem verloren gegangenem oder beschädigtem alten Werkzeug durchzuführen.

Die Erfindung hat es sich zum Ziel gesetzt, ein System zu schaffen, bei dem ein fehlendes Werkzeug noch leichter festgestellt werden kann.

Erreicht wird dies bei einem Ordnungssystem der vorbeschriebenen Art dadurch, dass das Lesegerät eine Scannerleiste ist, welche die zur Aufnahme der Werkzeuge und dgl. in Laden eines Werkzeugwagens oder Werkzeugschrankes angeordnete Unterlage überspannt, wobei die Scannerleiste am Werkzeugwagen oder Schrank vorne oben befestigt ist, so dass beim Ausziehen einer Lade Scannerleiste und Unterlage relativ zueinander bewegt werden.

Bei einem Ordnungssystem nach der Erfindung wird der RFID-Chip durch ein eingelegtes Werkzeug und dgl. abgedeckt und sendet daher kein Signal. Fehlt jedoch ein Werkzeug, sendet der RFID-Chip ein Signal an die Scannerleiste. Die Scannerleiste erhält die genaue Information über das fehlende Werkzeug, Daten werden aus dem RFID-Chip ausgelesen.

In der EP 2 395 457 A1 ist ein Inventarisierungssystem auf der Basis eines RFID-Systems beschrieben, bei dem mindestens eine hin-her bewegbare Antenne vorgesehen ist. Die Antennen werden gemeinsam oder unabhängig voneinander bewegt.

Die bekannte Anordnung ist äußerst kompliziert insbesondere im Vergleich mit einem erfindungsgemäßen Ordnungssystem.

Im Rahmen der Erfindung ist die Scannerleiste zum Übertragen der Kennungen der nicht in der Unterlage befindlichen Werkzeuge, Maschinenteile und dgl. ausgebildet.

Zur Datenübertragung zu einem Datenspeicher wird eine Kabelverbindung, Funk, WLAN, Bluetooth oder dgl. verwendet.

Nachstehend ist die Erfindung anhand eines in den Zeichnungen dargestellten Ausführungsbeispieles näher beschrieben, ohne auf dieses Beispiel beschränkt zu sein. Dabei zeigen:
Figur 1 in schaubildlicher Ansicht einen Werkzeugschrank mit Laden;
Figur 2 ebenfalls in schaubildlicher Ansicht eine Scannerleiste wie sie bei dem Werkzeugschrank in Figur 1 verwendet wird;
Figur 3 eine Scannerleiste mit einer zur Datenübertragung dienenden Kabelverbindung.

Gemäß Figur 1 sind in einem Werkzeugschrank 1 Laden 2 verschiebbar, welche Unterlagen 3 zur Aufnahme von Werkzeugen 8 tragen. Die Unterlagen 3 weisen als Vertiefungen ausgebildete Aufnahmen 4 für die Werkzeuge 8 auf. Die Kontur der Aufnahme 4 ist auf die Außenkontur der aufzunehmenden Werkzeuge 8 abgestimmt. Am Grund der Vertiefungen 4 sind RFID-Chips 5 angeordnet, auf denen eine Kennung des jeweiligen Werkzeuges 8 gespeichert ist.

Am oberen vorderen Ende des Werkzeugschrankes 1 ist eine Scannerleiste befestigt, im Ausführungsbeispiel mittels Laschen 7 angeschraubt, die bei einer Relativbewegung zwischen der Scannerleiste 6 und der Unterlage 3 die Kennungen der jeweiligen Werkzeuge lesen und speichern kann.

Im dargestellten Ausführungsbeispiel sind in zwei Vertiefungen 4 der Unterlagen 3 Werkzeuge 8 eingelegt. Diese beiden Werkzeuge 8 überdecken die darunter befindlichen RFID-Chips.

Beim Ausziehen der Lade 2 wird die Scannerleiste 6 entweder automatisch oder händisch eingeschaltet und die Lade 2 bewegt sich daher mit ihrer Unterlage 3 relativ zur Scannerleiste 6. Letztere liest dabei die von den RFID-Chips 5 gesendeten Kennungen, wobei jedoch zufolge der durch die Werkzeuge 8 abgedeckten RFID-Chips 5 von der Scannerleiste 6 kein Signal empfangen werden kann. Es kann somit leicht festgestellt werden, welche Werkzeuge in der Unterlage 3 fehlen.

Deren Kennungen können an einen Datenspeicher übertragen werden und dadurch ein Bestellungsvorgang eingeleitet werden.

In Figur 3 ist schematisch dargestellt, dass die Scannerleiste 6 mit einem Kabel 10 verbunden ist, über das eine Datenübertragung zu einem Datenspeicher durchgeführt werden kann.

Im Rahmen der Erfindung sind zahlreiche Abänderungen möglich. So ist das erfindungsgemäße Ordnungssystem nicht nur für Werkzeuge sondern auch für Maschinenteile und dgl. anwendbar. Die Datenübertragung kann nicht nur über ein Kabel 10 sondern auch über Funk, WLAN und Bluetooth erfolgen.

## Patentansprüche

1. Ordnungssystem für Werkzeuge, Maschinenteile und dgl., bei dem die Werkzeuge (8) und dgl. auf einer Unterlage (3) aufgenommen werden, die als Vertiefungen (4) ausgebildete Aufnahmen für die Werkzeuge (8), Maschinenteile und dgl. aufweist, wobei die Kontur der Aufnahmen (4) auf die Außenkontur der aufzunehmenden Werkzeuge (8), Maschinenteile und dgl. abgestimmt ist, und am Grund der Vertiefungen (4) RFID-Chips (5) angeordnet sind, auf denen eine Kennung des jeweiligen Werkzeuges (8), Maschinenteils und dgl. gespeichert ist, und ferner ein Lesegerät (6) zum Lesen und Übertragen der Kennungen angeordnet ist, **dadurch gekennzeichnet, dass** das Lesegerät eine Scannerleiste (6) ist, welche die zur Aufnahme der Werkzeuge (8) und dgl. in Laden (2) eines Werkzeugwagens oder Werkzeugschrankes (1) angeordnete Unterlage überspannt, wobei die Scannerleiste (6) am Werkzeugwagen oder Schrank (1) vorne oben befestigt ist, so dass beim Ausziehen einer Lade (2) Scannerleiste (6) und Unterlage (3) relativ zueinander bewegt werden.

2. Ordnungssystem nach Anspruch 1, **dadurch gekennzeichnet, dass** die Scannerleiste (6) zum Übertragen der Kennungen der nicht in der Unterlage (3) befindlichen Werkzeuge (8), Maschinenteile und dgl. ausgebildet ist.

3. Ordnungssystem nach Anspruch 1 oder 2, **dadurch gekennzeichnet, dass** zur Datenübertragung zu einem Datenspeicher eine Kabelverbindung (10), Funk, WLAN, Bluetooth oder dgl. verwendet wird.

## Claims

1. An ordering system for tools, machine parts and the like, in which the tools (8) and the like are received on a support (3) which has receptacles, formed as indentations (4) for the tools (8), machine parts and the like, wherein the contour of the receptacles (4) is matched to the outer contour of the tools (8), machine parts and the like to be received, and on the bottom of the indentations (4) there are arranged RFID chips (5), on each of which an identifier of the corresponding tool (8), machine part or the like is stored, and there is also arranged a reader (6) for reading and transmitting the identifiers, **characterised in that** the reader is a scanner bar (6) which spans the support arranged in drawers (2) of a tool trolley or tool cabinet (1) for receiving the tools (8) and the like, wherein the scanner bar (6) is fastened on the top front edge of the tool trolley or cabinet (1) so that the scanner bar (6) and support (3) are moved relative to one another when a drawer (2) is pulled out.

2. The ordering system according to claim 1, **characterised in that** the scanner bar (6) is designed to transmit the identifiers of the tools (8), machine parts or the like not located in the support (3).

3. The ordering system according to claim 1 or 2, **characterised in that** a cable connection (10), radio, WLAN, Bluetooth or the like is used for the data transmission to a data memory.

## Revendications

1. Système de rangement pour des outils, des pièces de machine et similaires, dans lequel les outils (8) et similaires sont reçus sur un support (3) qui présente des logements conçus comme des creux (4) pour les outils (8), pièces de machine et similaires, dans lequel le contour des logements (4) est adapté au contour extérieur des outils (8), pièces de machine et similaires à recevoir et il est prévu au fond des creux (4) des puces RFID (5) sur lesquelles un identifiant de l'outil (8), de la pièce de machine et similaire correspondant est enregistré, ainsi qu'un appareil de lecture (6) pour la lecture et la transmission des identifiants, **caractérisé en ce que** l'appareil de lecture est une réglette de scanners (6) qui s'étend sur tout le support disposé pour recevoir les outils (8) et similaires dans des tiroirs (2) d'un chariot à outils ou d'une armoire à outils (1), la réglette de scanners (6) étant fixée en haut sur l'avant du chariot à outils ou de l'armoire (1) de telle façon que lors de l'extraction d'un tiroir (2), la réglette de scanners (6) et le support (3) soient déplacés l'un par rapport à l'autre.

2. Système de rangement selon la revendication 1, **caractérisé en ce que** la réglette de scanner (6) est conçue pour transmettre les identifiants des outils (8), pièces de machine et similaires qui ne se trouvent pas dans le support (3).

3. Système de rangement selon la revendication 1 ou 2, **caractérisé en ce qu'**une connexion par câble (10), par radio, par réseau local sans fil, par Bluetooth ou similaire est utilisée pour transmettre les données à une mémoire de données.
